# EUROPÄISCHE PATENTSCHRIFT

(11) **EP 0 123 040 B1**
(45) Veröffentlichungstag und Bekanntmachung des Hinweises auf die Patenterteilung: **03.12.1986**
(21) Anmeldenummer: 84101693.4
(22) Anmeldetag: 18.02.1984
(51) Int. Cl.: H01R 9/28, H01H 71/08

(54) **Klemmbrett für elektrische oder elektronische Geräte, z.B. Überstrom-Schutzschalter**
Terminal board for electric and electronic apparatuses, e.g. overcurrent protection switches
Plaque à bornes pour des appareils électriques ou électroniques, par exemple pour un interrupteur de protection contre la surintensité

(30) Priorität: 22.04.1983 DE 3314634
(43) Veröffentlichungstag der Anmeldung: 31.10.1984
(73) Patentinhaber: Ellenberger & Poensgen GmbH, D-90518 Altdorf (DE)
(72) Erfinder: Krasser, Fritz, D-8503 Altdorf (DE)
(74) Vertreter: Tergau, Enno, Dipl.-Ing.

## Beschreibung

Die Erfindung betrifft ein Klemmkrett für elektrische oder elektronische Geräte, z. B. Überstrom-Schutzschalter mit dem Merkmalen des Oberbegriffes des Anspruches 1.

Derartige Geräte bestehen in der Regel aus einer Isolierstoff-Grundplatte mit mindestens einer Einsteckausnehmung zum Einführen und/oder Festklemmen von aus einem Geräte-Unterteil hervorstehenden Kontaktzungen, wobei in jeder Einsteckausnehmung mindestens eine Kontaktfeder zur Beaufschlagung der Kontaktzungen angeordnet und mit Anschlußmitteln zum Anschluß von Leitungen verbunden ist, die in der Regel aus der Rückseite des Klemmbrettes herausstehen.

Der Erfindung liegt die Aufgabe zugrunde, ein Klemmbrett insbesondere für Sicherungen und Überstrom-Schutzschalter derart auszugestalten, daß Geräte unterschiedlicher Bauart, insbesondere mit einer unterschiedlichen Anordnung von Kontakt- und Halterungselementen mit dem Klemmbrett in funktionsmäßige Verbindung gebracht werden können.

Diese Aufgabe wird durch die kennzeichnenden Merkmale des Anspruches 1 gelöst.

Durch die Anordnung der Ausnehmungen, die Anbringung der Kontakte in der Ausnehmung, die Anordnung der Schraubhülsen sowie die Anordnung der im Mittelbereich der Einsteckausnehmungen befindlichen Federhaken sind Montage und ein funktionelles elektrisches Zusammenwirken des Klemmbretts mit Sicherungen und Überstromschutzschaltern unterschiedlicher Ausführung möglich. Zum einen können relativ schwere Geräte durch Verschraubung ihrer Kontaktelemente in bzw. auf den Schraubhülsen befestigt und elektrisch kontaktiert werden. Weiterhin ist die Befestigung von kleinen Sicherungsautomaten dadurch möglich, daß sie mit einem Fußteil in die Einsteckausnehmung eingeführt werden, dort mit aus dem Fußteil herausstehenden Kontaktzungen zwischen die federnden Kontaktschenkel eingreifen und zur Befestigung mit Rastnasen hinter den Federhaken verrasten. Dadurch werden derartige Sicherungsautomaten in guter elektrischer und mechanischer Verbindung mit dem Klemmbrett gehalten.

Schließlich sind auch noch einfache Schmelzsicherungseinsätze in Verbindung mit dem Klemmbrett verwendbar, die im wesentlichen aus einem mehr oder weniger ganz in die Einsteckausnehmung eintauchenden Sicherungskörper bestehen, aus dem beidendseitig zwei Kontaktzungen herausstehen. Eine Verrastung einer derartigen Schmelzsicherung mit den Federhaken ist aufgrund der geringen Masse derartiger Schmelzsicherungseinsätze nicht notwendig. Durch die stark erweiterten Einsatzmöglichkeiten eines derartigen Klemmbrettes wird die Lagerhaltung für den Monteur derartiger Klemmbretter stark verringert. Zudem ist es möglich. bei bereits montierten Klemmbrettern je nach Art der elektrischen Verbraucher unterschiedliche Sicherungstypen auf einem Klemmbrett nebeneinander oder - falls erforderlich - auch zeitlich nacheinander zu verwenden, falls einmal ein Verbraucher ausgetauscht wird.

Durch Anspruch 2 wird eine dauerhalfte, funktionssichere und platzsparende Anordnung der Kontaktelemente sowie deren gegenseitige elektrische Verbindung gelehrt. Insbesondere durch die winkelige Ausbildung der Kontaktfedern sowie deren Befestigung am Ende des einen Winkelschenkels wird ein gewisses Federverhalten erzielt, durch welches Beschädigungen beim Einstecken der Sicherungselemente vermieden und insbesondere auch Herstellungstoleranzen im Bereich der Einsteckausnehmungen ausgeglichen werden.

Anspruch 3 zielt auf eine einfache und funktionelle Befestigungsart der Anschlußmittel ab, die von der Rückseite des Klemmbretts abstehen. Durch die Art der Befestigung können diese mit einem einfachen Preßhub zusammen mit der zugeordneten Kontaktfeder und gegebenenfalls weiteren Anschlußelementen dadurch befestigt werden, daß das rückwärtige Ende der Schraubhülse in Form einer Umbördelung gestaucht wird.

Durch das Kennzeichen des Anspruchs 5 können bei der Montage die Kontaktfedern von unten in die Einstecköffnung hineingeschoben werden und liegen dann - unter Ausnutzung der oben erwähnten Eigenfederung - mit ihren Seitenkanten in Nuten der Seitenwandungen ein, wodurch sie eine zusätzliche Seitenführung erfahren.

Durch Anspruch 6 ist zum einen sichergestellt, daß die die Kontaktseite bildende Oberseite der Schraubhülsen beim Befestigen der Kontaktfedern und Anschlußmittel durch einen Stanzvorgang nicht all zu tief in den Kunststoff hineingepreßt wird, woraus Ungenauigkeiten bei der Montage der zu verschraubenden Sicherungen oder gar eine Beschädigung des Klemmbretts entstehen können. Durch die relativ große Oberfläche der Hülsen aufgrund des Randes werden die in die Einschraubhülsen eingeschraubten Sicherungselemente mechanisch ausreichend abgestützt.

Durch das Kennzeichen des Anspruches 8 wird die in den Schlitz einliegende Kontaktzunge auf ihren beiden Seiten nur punktuell beaufschlagt, wodurch ein ausreichender Kontaktdruck erzeugt werden kann. Die gewellte Form des Schlitzes wirkt sich auch vorteilhaft bei der Herstellung der Kontaktzungen aus, da diese trotz des Erfordernisses der punktförmigen Kontaktanlage durch einen einfachen Stanzvorgang hergestellt werden können. Durch das an sich bekannte Merkmal des Anspruches 9 können - wie bereits eingangs angedeutet - eine Vielzahl von gleichen und/oder unterschiedlichen Sicherungselementen je nach Bedarf auf ein und demselben Klemmbrett montiert werden.

Die Erfindung ist anhand eines Ausführungsbeispieles in den Zeichnungsfiguren näher erläutert. Es zeigen :
Figur 1 eine Draufsicht auf die Oberseite eines Klemmbretts ;
Figur 2 einen Schnitt längs der Linie A-A in Fig. 1 :
Figur 3 einen Teilschnitt längs der Linie B-B in Fig. 1 :
Figur 4 eine Draufsicht wie Fig. 1, jedoch mit eingestecktem Überstrom-Schutzschalter ;
Figur 5 eine Seitenansicht mit Teilschnitt der Kombination gemäß Fig. 4 ;
Figur 6 eine Draufsicht wie in Fig. 1 mit eingesteckter Sicherung gemäß Fig. 8 ;
Figur 7 eine Seitenansicht mit Teilschnitt der Kombination gemäß Fig. 6 ;
Figur 8 eine Sicherung zum Einstecken in die Einführungsausnehmung des Klemmsockels ;
Figur 9 eine Draufsicht wie Fig. 1, mit aufgeschraubtem Überstrom-Schutzschalter ;
Figur 10 eine Seitenansicht der Kombination gemäß Fig. 9.

Ein Klemmbrett 1 für elektrische oder elektronische Geräte besteht im wesentlichen aus einer Isolierstoff-Grundplatte 2, in welcher sechs Einsteckausnehmungen 3 entlang der Mittellängsachse 4 der Grundplatte 2 angeordnet sind. Die Einsteckausnehmungen 3 haben einen langgestreckten Querschnitt und sind parallel nebeneinanderliegend derart angeordnet, daß ihre Längsachsen 5 rechtwinklig zur Mittellängsachse 4 liegen. In jeder Einsteckausnehmung 3 sind zwei Kontaktfedern 6 angeordnet, die mit als Flachstecker 7 ausgebildeten Anschfußmittetn elektrisch verbunden sind. Die Kontaktfedern sind bezüglich der Mittellängsachse 4 symmetrisch in den Einsteckausnehmungen 3 angeordnet und liegen zwischen den Längsenden 8 und Federhaken 10, die zur Verrastung von ÜberstromSchutzschaltern im Mittelbereich der Längserstreckung der Einsteckausnehmungen 3 im Bereich der Ausnehmungslängsseiten 9 angeordnet sind. Die Federrichtung 11 der Federhaken 10 verläuft dabei rechtwinklig zur Längsachse 5 der Einsteckausnehmung 3.

Im Bereich der Längsenden 8 der Einsteckausnehmung 3 sind außerhalb der Einsteckausnehmungen Schraubhülsen 12 angeordnet, die mit ihren Zentren 13 auf der Längsachse 5 der zugeordneten Einsteckausnehmung 3 liegen und in die Isolierstoff-Grundplatte 2 durchgreifenden Bohrungen 14 derart befestigt sind, daß sie auf der Frontfläche 15 mit einem radial über die Schraubhülse überstehenden Rand 16 aufliegen und auf der Rückseite mit einer Umbördelung 17 fixiert sind.

Die gegenseitige Befestigung und elektrische Verbindung von Schraubhülsen und zugeordneten Kontaktfedern bzw. Flachsteckern ist wie folgt vorgenommen : Sowohl Flachstecker 7 als auch Kontaktfedern 6 bestehen aus einem rechtwinklig abgebogenen Stanzteil. Bei den Kontaktfedern 6 ist der erste Winkelschenkel 20 zur Bildung von zwei federnden Kontaktschenkeln 21 etwa mittig geschlitzt und von der Rückseite 28 her in die zugehörige Einsteckausnehmung 3 eingeführt, die als das Klemmbrett 1 durchgreifende Ausnehmung ausgebildet ist. Der zweite Winkelschenkel 22 ist an seinem Schenkelende 23 mit einem Rundloch 24 versehen, durch welches das rückwärtige Ende 25 der zugeordneten Schraubhülse 12 hindurchsteht.

Die Flachstecker 7 weisen an ihrem Befestigungsende 26 ebenfalls eine winklige Abbiegung 27 auf, die parallel zum zweiten Winkelschenkel 22 der Kontaktfedern 6 angeordnet ist und ebenfalls ein Loch hat, durch welches das rückwärtige Ende 25 der Schraubhülsen 12 hindurchsteht. Gegebenenfalls können noch weitere derartige Anschlußmittel in entsprechender Weise angeordnet und mit der zugeordneten Schraubhülse 12 verbunden sein. Die Flachstecker 7 stehen in Einsteckrichtung von der Rückseite 28 der Grundplatte 2 ab. Eine dauerhafte Befestigung und elektrische Verbindung zwischen Flachsteckern, Kontaktfedern und Schraubhülsen wird dadurch geschaffen, daß die Umbördelung erst nach Durchgreifen der Flachstecker-Befestigungsenden 26 vollzogen ist, wodurch die Befestigungsenden 26 bzw. die zweiten Winkelschenkel gleichsam als Beilagscheiben dienen.

Abbiegungen 27 und zweite Winkelschenkel 22 liegen in Nuten 29 ein, die in die Rückseite 28 der Grundplatte 2 eingebracht sind, wodurch die Nutseitenkanten zusätzlich fixiert sind. Die Nuten 29 verlaufen auf der Verbindungslinie der Zentren 13 der Schraubhülsen 12.

In den Seitenwandungen 30 der Einsteckausnehmungen 3 sind weitere Nuten 31 angeordnet, die zur Aufnahme der Kontaktfederschenkel-Seitenkanten 32 dienen.

Der zwischen den Kontaktschenkeln 21 der Kontaktfedern 6 liegende Schlitz 33 verläuft in einer Wellenlinie derart, daß eine Kontaktzunge 34 eines elektrischen Gerätes 40, 41 von der einen Seite durch einen ersten Punktkontakt, von der anderen Seite durch zwei weitere Punktkontakte beaufschlagt und somit in einer Dreipunkthalterung gehalten wird.

Bei der in den Fig. 9 und 10 dargestellten Klemmbrett-Gerätekombination ist das Gerät 42 nicht in die Einsteckausnehmung 3 eingeführt, sondern mittels Kontaktlaschen 43 auf der Oberseite der Schraubhülsen 12 mittels Halteschrauben 44 verschraubt. Eine derartige Anordnung empfiehlt sich besonders bei Geräten, die zur Betätigung nicht nur einen axial wirksamen manuellen Druckknopfschalter 45 haben, sondern zusätzlich mit einem zur Hilfsauslösung des Gerätes 42 vorgesehenen Kipphebel 46 versehen sind, bei dessen Betätigung seitlich wirksame Kräfte auf die Geräte/Klemmbrettkombination wirken.

### Bezugszeichenliste

1 Klemmbrett
2 Isolierstoff-Grundplatte
3 Einsteckausnehmungen
4 Mittellängsachse v. 2
5 Längsachsen v. 3
6 Kontaktfedern
7 Flachstecker
8 Längsenden v. 3
9 Ausnehmungslängsseite
10 Federhaken
11 Federrichtung
12 Schraubhülsen
13 Zentren
14 Bohrung
15 Frontfläche
16 Rand
17 Umbördelung
18
19
20 erster Winkelschenkel v. 6
21 Kontaktschenkel
22 zweiter Winkelschenkel
23 Sch;nkelende
24 Rundloch
25 Ende v. 12
26 Be;estigungsende v. 7
27 Abbiegung
28 Rückseite
29 Nuten
30 Seitenwandungen
31 weitere Nuten
32 Seitenkanten
33 Schlitz
34 Kontaktzunge
35 erster Punktkontakt
36 weitere Punktkontakte
37
38
39
40 Gerät
41 Gerät
42 Gerät
43 Kontaktlaschen
44 Halteschrauben
45 Schalter
46 Kipphebel

## Patentansprüche

1. Klemmbrett für elektrische oder elektronische Geräte, z. B. Überstrom-Schutzschalter, bestehend aus einer Isolierstoff-Grundplatte (2) mit mindestens einer Einsteckausnehmung (3) zum Einführen und Festklemmen eines mit mehreren Kontaktzungen versehenen Geräteunterteils, wobei an jeder Einsteckausnehmung (3) mehrere elektrische Kontaktfedern (6) zur Beaufschlagung der Geräte-Kontaktzungen angeordnet sind, welche Kontaktfedern (6) mit Anschlußmitteln zum Anschluß von Zuleitungen verbunben sind, gekennzeichnet durch folgende Merkmale :
In der Mitte der Einsteckausnehmungen (3) mit langgestrecktem Querschnitt sind im Bereich der Ausnehmungslängsseiten (9) Federhaken (10) angeordnet, deren Federrichtung (11) rechtwinklig zur Längsachse (5) der Einsteckausnehmung (3) liegt ;
zwischen den Federhaken (10) und den Längsenden (8) der Einsteckausnehmungen (3) sind die Kontaktfedern (6) angeordnet, die
je zwei rechtwinklig zur Längsachse (5) der Einsteckausnehmungen (3) federnde Kontaktschenkel (21) aufweisen ;
im Bereich der Längsenden (8) sind außerhalb der Einsteckausnehmungen (3) auf deren Längsachse (5) liegende Schraubhülsen (12) angeordnet und elektrisch mit den Kontaktfedern (6) verbunden.

2. Klemmbrett nach Anspruch 1, dadurch gekennzeichnet, daß die Kontaktfedern (6) als im wesentlichen rechtwinklig abgebogene Stanzteile ausgebildet sind, wobei der erste Winkelschenkel (20) zur Bildung der federnden Kontaktschenkel (21) etwa mittig geschlitzt ist und in Einsteckrichtung verläuft sowie der zweite Winkelschenkel (22) an der Rückseite (28) des Klemmbretts (1) anliegt, das rückwärtige Ende (25) der das Klemmbrett (1) durchgreifenden Schraubhülse (12) umgreift und an diesem befestigt ist.

3. Klemmbrett nach Anspruch 1 oder 2, dadurch gekennzeichnet, daß die Anschlußmittel der Kontaktfedern (6) als Flachstecker (7) ausgebildet sind, deren Befestigungsende (26) winklig abgebogen ist und in Parallelanlage an dem zweiten Winkelschenkel (22) der Kontaktfeder (6) zusammen mit diesem am rückwärtigen Ende (25) der Schraubhülse (12) befestigt ist.

4. Klemmbrett nach einem der Ansprüche 1-3, dadurch gekennzeichnet, daß der zweite Winkelschenkel (22) der Kontaktfeder (6) zusammen mit dem Befestigungsende (26) des Flachsteckers (7) und gegebenenfalls mit weiteren Anschlußelementen in einer in der Rückseite des Klemmbretts entlang der Längsachse (5) verlaufenden Nut (29) einliegt.

5. Klemmbrett nach einem der Ansprüche 1-4, dadurch gekennzeichnet, daß die Einstecköffnung (3) als das Klemmbrett (1) vollständig durchgreifende Ausnehmung ausgebildet ist, in deren Seitenwandungen (30) weitere Nuten (31) zur Aufnahme der Kontaktfeder-Seitenkanten (32) angeordnet sind.

6. Klemmbrett nach einem der Ansprüche 1-5, dadurch gekennzeichnet, daß jede der Schraubhülsen (12) einen die Kontaktauflage für das aufzuschraubende Gerät (42) bildenden, auf der Frontfläche (15) des Klemmbretts (1) aufliegenden radial überstehenden Rand (16) hat.

7. Klemmbrett nach einem der vorhergehenden Ansprüche, dadurch gekennzeichnet, daß die Federhaken (10) einstückig mit der Grundplatte (2) ausgebildet sind.

8. Klemmbrett nach einem der vorhergehenden Ansprüche, dadurch gekennzeichnet, daß ein zwischen den Kontaktschenkeln (21) der Kontaktfedern (6) liegender Schlitz (33) in einer Wellenlinie verläuft.

9. Klemmbrett nach einem der vorhergehenden Ansprüche, dadurch gekennzeichnet, daß eine Mehrzahl von Einsteckausnehmungen (3) und zugehörigen Schraubhülsen (12) parallel nebeneinander in der Grundplatte (2) angeordnet ist.

## Claims

1. Terminal board for electrical or electronic equipment, e. g. overcurrent contact-breakers, consisting of an insulant base plate (2) with at least one plug-in recess (3) for the introduction and damping of a lower equipment part provided with a number of contact tongues, several electrical springs (6) being arranged at each plug-in recess (3) for acting upon the equipment contact tongues, which contact springs (6) are connected to means of connection for the connection of supply lines, characterized by the following features ;
in the middle of the plug-in recesses (3) of elongated cross-section are arranged in the region of the recess longitudinal sides (9) spring hooks (10), the spring direction (11) of which is perpendicular to the longitudinal axis (5) of the plug-in recess (3) ;
between the spring hooks (10) and the longitudinal ends (8) of the plug-in recesses (3) are arranged the contact springs (6) which
have in each case two contact limbs (21), which are resilient, perpendicular to the longitudinal axis (5) of the plug-in recesses (3) ;
in the region of the longitudinal ends (8) are arranged threaded bushes (12) which are outside the plug-in recesses (3) on their longitudinal axis (5) and are electrically connected to the contact springs (6).

2. Terminal board according to Claim 1, characterized in that the contact springs (6) are designed as substantially rectangularly bent-off stamped parts, the first angled limb (20) being slotted approximately centrally for formation of the resilient contact limbs (21) and running in plug-in direction, and the second angled limb (22) lying against the back (28) of the terminal board (1), encompassing the rear end (25) of the threaded bush (12) passing through the terminal board (1) and fastened to said end.

3. Terminal board according to Claim 1 or 2, characterized in that the means of connection of the contact springs (6) are designed as flat plug (7), the fastening end (26) of which is bent off at an angle and is fastened in parallel contact with the second angled limb (22) of the contact spring (6) together with said second angled limb on the rear end (25) of the threaded bush (12).

4. Terminal board according to one of Claims 1-3, characterized in that the second angled limb (22) of the contact spring (6) lies, together with the fastening end (26) of the flat plug (7), and possibly with further connection elements, in a groove (29) in the back of the terminal board, running along the longitudinal axis (5).

5. Terminal board according to one of Claims 1-4, characterized in that the plug-in opening (3) is designed as a recess which completely passes through the terminal board (1) and in the side walls (30) of which are arranged further grooves (31) for receiving the contact spring side edges (32).

6. Terminal board according to one of Claims 1-5, characterized in that each of the threaded bushes (12) has a radially projecting rim (16) which lies on the front surface (15) of the terminal board (1) and forms the contact facing for the item of equipment (42) to be screwed on.

7. Terminal board according to one of the preceding claims, characterized in that the spring hooks (10) are designed as an integral part of the base plate (2).

8. Terminal board according to one of the preceding claims, characterized in that a slot (33) lying between the contact limbs (21) of the contact springs (6) runs in a wavy line.

9. Terminal board according to one of the preceding claims, characterized in that a variety of plug-in recesses (3) and associated threaded bushes (12) are arranged in parallel alongside each other in the base plate (2).

## Revendications

1. Tablette de support et de connexion pour appareils électriques ou électroniques fixés par serrage, par exemple pour disjoncteurs à maximum de courant, comprenant une plaque de montage en matériau isolant (2) qui présente au moins une ouverture d'enfichage (3) pour l'insertion et la fixation par serrage de la partie inférieure, pourvue de plusieurs lames de contact, d'un appareil, plusieurs ressorts de contact électrique (6), destinés à serrer les lames de contact, étant prévus sur chaque ouverture d'enfichage (3) et étant reliés à des moyens de connexion pour connecter des conducteurs de raccordement. caractérisée en ce que :
les ouvertures d'enfichage (3) sont oblongues en section droite et contiennent au milieu, sur leurs côtés longitudinaux (9), des crochets élastiques (10) qui agissent élastiquement en direction perpendiculaire (11) à l'axe longitudinal (5) de l'ouverture d'enfichage (3) ;
les ressorts de contact (6) sont disposés entre les crochets élastiques (10) et les extrémités (8) dans le sens de la longueur des ouvertures d'enfichage (3) et présentent chacun
deux branches de contact (21) qui agissent élastiquement en direction perpendiculaire à l'axe longitudinal (5) des ouvertures d'enfichage (3) ; et
des douilles à vis (12) sont disposées dans la région des extrémités (8) dans le sens de la longueur des ouvertures d'enfichage (3), en dehors de celles-ci mais sur leurs axes longitudinaux (5), et sont reliées électriquement aux ressorts de contact (6).

2. Tablette selon la revendication 1, caractérisée en ce que les ressorts de contact (6) sont constitués par des pièces découpées, coudées essentiellement en équerre, la première branche d'équerre (20) étant fendue à peu près au milieu pour la formation des branches de contact élastiques (21) et s'étendant dans la direction d'enfi- chage. tandis que la deuxième branche d'équerre (22) est appliquée contre la face arrière (28) de la tablette (1), en entourant l'extrémité arrière (25) de la douille à vis (12) qui traverse la tablette (1) et en étant fixée à cette extrémité arrière de la douille.

3. Tablette selon la reventication 1 ou 2, caractérisée en ce que les moyens de connexion sont réalisés sous forme de fiches plates (7) dont l'extrémité de fixation (26) est recourbée sous un angle, appliquée parallèlement contre la deuxième branche d'équerre (22) et fixée ensemble avec celle-ci à l'extrémité arrière (25) de la douille à vis (12).

4. Tablette selon une des revendications 1 à 3, caractérisée en ce que la deuxième branche d'équerre (22) est disposée, ensemble avec l'extrémité de fixation (26) de la fiche plate (7) et éventuellement avec d'autres éléments de connexion, dans une rainure (29) s'étendant le long de l'axe longitudinal (5) dans la face arrière de la tablette.

5. Tablette selon une des revendications 1 à 4, caractérisée en ce que l'ouverture d'enfichage (3) traverse la tablette (1) de part en part et présente dans ses parois latérales (30) d'autres rainures (31) pour la réception des bords latéraux (32) des ressorts de contact.

6. Tablette selon une des revendications 1 à 5, caractérisée en ce que chaque douille à vis (12) possède un rebord radial (16) qui est appliqué contre la face frontale (15) de la tablette (1) et qui constitue la surface d'appui et de contact pour un appareil (42) à fixer par vis.

7. Tablette selon une des revendications précédentes, caractérisée en ce que les crochets élastiques (10) sont d'un seul tenant avec la plaque de montage (2).

8. Tablette selon une des revendications précédentes, caractérisée en ce que la fente (33) située entre les branches de contact (21) s'étend suivant une ligne ondulée.

9. Tablette selon une des revendications précédentes. caractérisée en ce que plusieurs ouvertures d'enfichage (3) et des douilles à vis (12) correspondantes sont disposées parallèlement les unes à côté des autres dans la plaque de montage (2).
